# EUROPÄISCHE PATENTSCHRIFT

(11) **EP 3 502 366 B1**
(45) Veröffentlichungstag und Bekanntmachung des Hinweises auf die Patenterteilung: **29.03.2023**
(21) Anmeldenummer: 17209099.5
(22) Anmeldetag: 20.12.2017
(51) Int. Cl.: E03D 9/00, E03D 9/03, E03D 9/02

(54) **APPLIKATOR ZUM AUFBRINGEN EINES GELFÖRMIGEN REINIGUNGSMITTELS**
APPLICATOR FOR APPLYING GEL-LIKE CLEANSING AGENT
APPLICATEUR DESTINÉ À L'APPLICATION D'UN AGENT DE NETTOYAGE SOUS FORME DE GEL

(43) Veröffentlichungstag der Anmeldung: 26.06.2019
(73) Patentinhaber: Henkel AG & Co. KGaA, 40589 Düsseldorf (DE)
(72) Erfinder: TIMMANN, Ulf Arno, 40593 Düsseldorf (DE); SHIM, Bok-kyu, Hwasung-si, Kyunggi-do (KR)

(56) Entgegenhaltungen:
- EP-A1- 3 056 615
- WO-A1-2009/029974
- WO-A1-2011/135330
- WO-A1-2011/135365
- WO-A1-2013/020597
- CN-Y- 2 489 789
- US-A1- 2002 082 564
- US-A1- 2012 220 948
- US-A1- 2014 059 751

## Beschreibung

Applikator zum Aufbringen eines gelförmigen Reinigungsmittels Die vorliegende Erfindung betrifft einen Applikator zum Aufbringen eines gelförmigen Reinigungsmittels auf eine Oberfläche, insbesondere auf die Innenseite einer WC-Schüssel. Es sind Reinigungsmittel bekannt, die zusammen mit einem käfigförmigen Halter in einer WC-Schüssel angebracht und nach und nach freigesetzt werden. Es werden jedoch zunehmend auch Reinigungsmittel angeboten, die auf einen käfigförmigen Halter verzichten. Derartige Reinigungsmittel werden typischerweise als zähes Gel auf die zu reinigende Oberfläche appliziert und verbleiben dort, bis sie beispielsweise nach einigen Tagen aufgebraucht sind.

Applikatoren werden zum Beispiel in WO2011/135330, in US2014/0059751 und in WO2013/020597 offenbart.

Es ist eine Aufgabe der vorliegenden Erfindung, einen Applikator für ein solches gelförmiges Reinigungsmittel anzugeben, der besonders einfach verwendbar ist. Insbesondere soll er nach der Applikation des Gels besonders einfach von dem applizierten Gel trennbar sein.

Diese Aufgabe wird gelöst durch den Gegenstand gemäß Patentanspruch 1.

Gemäß der Erfindung wird ein Applikator zum Aufbringen eines gelförmigen Reinigungsmittels auf eine Oberfläche angegeben, wobei der Applikator einen Körper zur Aufnahme des Reinigungsmittels aufweist, wobei der Körper an einem ersten Ende zumindest eine Austrittsöffnung für das Reinigungsmittel aufweist.

Ferner weist der Applikator einen Stempel zum Herausdrücken des Reinigungsmittels durch die Austrittsöffnung auf, wobei der Stempel einen Stempelfuß und einen Stempelgriff umfasst, wobei der Stempelfuß von einem dem ersten Ende gegenüberliegenden zweiten Ende des Körpers in den Körper eindrückbar ist, um das Reinigungsmittel herauszudrücken, und wobei der Stempelgriff eine Grifffläche mit mindestens einer rutschhemmenden Struktur aufweist.

Unter rutschhemmenden Strukturen werden dabei hier und im Folgenden Strukturen verstanden, die geeignet sind, das Abrutschen der Finger eines Benutzers beim Abziehen des Stempels nach erfolgter Applikation des Reinigungsmittels erschweren. Insbesondere werden darunter erhabene Strukturen oder als Vertiefungen in die Oberfläche eingebrachte Strukturen verstanden, die geeignet sind, ein Abrutschen der Finger zu erschweren.

Wie sich nämlich herausgestellt hat, kann es beim Abziehen des Stempels nach erfolgter Applikation des typischerweise klebrigen Gels zu Schwierigkeiten kommen, weil die dazu benötigte Kraft zu einem Abrutschen der Finger auf dem Stempel führt. Rutschhemmende Strukturen verbessern jedoch den Halt des Benutzers auf dem Stempelgriff und erleichtern somit die Bedienbarkeit des Applikators.

Der Applikator hat somit den Vorteil, dass er besonders einfach zu bedienen ist und eine einfache, saubere und schnelle Applikation eines Reinigungsgels auf eine Oberfläche ermöglicht.

Der Applikator erleichtert durch die rutschhemmenden Strukturen ferner das Aufbringen des Reinigungsmittels dadurch, dass das Abrutschen der Finger auch beim Anpressen des Applikators an die Oberfläche verhindert wird, so dass die Muskelkraft besser auf die klebrige Reinigungsmasse übertragen wird. Die rutschhemmenden Strukturen verbessern demnach sowohl die Handhabbarkeit des Applikators beim Anpressen als auch beim Ablösen.

Die mindestens eine rutschhemmende Struktur ist als Durchbruch durch den Stempelgriff ausgebildet. Dabei kann ein Durchbruch vorgesehen sein oder auch mehr als ein Durchbruch. Insbesondere wenn der Durchbruch eine obere Kante und eine untere Kante aufweist, wobei die untere Kante in Richtung der Austrittsöffnung liegt und die obere Kante dieser gegenüberliegt, so dienen die obere und untere Kante jeweils als Anschlag, wobei die obere Kante ein Abrutschen beim Abziehen und die untere Kante ein Abrutschen beim Aufpressen des Applikators verhindert. Vorzugsweise können die Kanten rechtwinklig sein.

Insbesondere kann ein einzelner, erfindungsgemäss kreisrunder Durchbruch vorgesehen sein.

Ein derartiger Durchbruch hat den Vorteil, dass er ein Abrutschen sehr wirksam verhindert. Ferner ist es möglich, beim Aufsetzen des Applikators zum Aufbringen des Reinigungsmittels den Stempel zwischen Daumen und Zeigefinger um die Mittelachse zu schwenken, um ihn senkrecht auf eine gekrümmte Oberfläche aufzusetzen.

Der Stempelgriff ist scheibenförmig ausgebildet. Darunter wird eine flache, beispielsweise, aber nicht notwendigerweise runde, Form des Stempelgriffs verstanden, der dadurch besonders gut zwischen zwei Fingern gefasst werden kann.

Der scheibenförmige Stempelgriff ist in einer Bewegungsrichtung des Stempels ausgerichtet. Unter der Bewegungsrichtung des Stempels wird diejenige Richtung verstanden, in der der Stempel beim Aufbringen des Reinigungsmittels in den Körper gedrückt wird. In die entgegengesetzte Richtung wird auf den Stempel typischerweise eine Zugkraft zum Entfernen des Applikators nach dem Aufbringen ausgeübt. Unter einer Ausrichtung des scheibenförmigen Stempelgriffs wird hier und im Folgenden verstanden, dass der Vektor der Bewegungsrichtung in der Ebene des Stempelgriffs liegt.

Der Körper des Applikators weist an seinem ersten Ende eine Anzahl von Abstandshaltern zum Aufsetzen auf die mit dem Reinigungsmittel zu versehende Oberfläche auf. Das hat den Vorteil, dass das gelförmige, klebrige Reinigungsmittel nach der Applikation nicht mehr an Innenwänden des Körpers anhaftet, sondern lediglich an den Abstandshaltern, und somit vollständig herausgedrückt werden kann, bevor der Applikator von dem Reinigungsmittel abgezogen wird. Die für das Abziehen aufzuwendende Kraft wird somit verringert und die Applikation erleichtert.

Im Folgenden wird die Erfindung anhand von Applikatoren unter Bezugnahme auf die beigefügten Zeichnungen näher erläutert. Es zeigen:
- Figur 1:: eine teilgeschnittene Ansicht eines Applikators zum Aufbringen eines gelförmigen Reinigungsmittels auf eine Oberfläche, und
- Figur 2:: eine teilgeschnittene Ansicht eines Applikators zum Aufbringen eines gelförmigen Reinigungsmittels auf eine Oberfläche gemäß einer Ausführungsform der Erfindung.

Der Applikator 1 dient zum Aufbringen eines gelförmigen Reinigungsmittels auf eine in den Figuren nicht gezeigte Oberfläche, beispielsweise auf die Innenseite einer WC-Schüssel. Der Applikator 1 gliedert sich in einen Körper 2 und einen Stempel 3.

Der Körper 2 weist Seitenwände 8 auf, die einen Innenraum umgeben, der mit einem Reinigungsmittel 4 gefüllt ist. Der Körper 2 weist an seinem ersten Ende 5 eine Anzahl von Austrittsöffnungen 6 auf. An seinem zweiten Ende 7 ist der Körper 2 offen ausgebildet und wird durch den Stempel 3 verschlossen.

An seinem ersten Ende 5 weist der Körper 2 zudem eine Anzahl von Abstandshaltern 9 auf, mit denen er auf die mit dem Reinigungsmittel zu versehende Oberfläche aufgesetzt wird.

Der Stempel 3 gliedert sich in einen Stempelfuß 1, der bereits vor der Applikation des Reinigungsmittels 4 in dem Körper 2 aufgenommen ist und der zum Herausdrücken des Reinigungsmittels 4 in dem Körper 2 beweglich ist. Der Stempel 3 weist ferner einen scheibenförmigen Stempelgriff 11 auf, an dem der Stempel 3 ergriffen werden kann, um das Reinigungsmittel 4 aus dem Körper 2 herauszudrücken. Auf einer Grifffläche 15 des Stempelgriffs 11 ist eine Anzahl von rutschhemmenden Strukturen 14 vorgesehen, die in der ersten Ausführungsform als Noppen 12 ausgebildet sind.

In Figur 1 ist lediglich eine Grifffläche 15 des Stempelgriffs 11 zu sehen. Eine zweite Grifffläche 15 ist gegenüberliegend auf der in Figur 1 nicht sichtbaren Rückseite des scheibenförmigen Stempelgriffs 11 angeordnet und ebenfalls mit Noppen 12 versehen.

Zur Applikation des Reinigungsmittels 4 wird der Körper 2 mit seinen Abstandshaltern 9 auf die mit dem Reinigungsmittel 4 zu versehende Oberfläche aufgesetzt. Dazu wird der Applikator 1 an dem Stempelgriff 11 gehalten. Anschließend wird das Reinigungsmittel 4 durch Hineindrücken des Stempelfußes 10 in den Körper 2 aus dem Körper 2 durch die Austrittsöffnungen 6 herausgedrückt und somit auf die Oberfläche appliziert. Dabei dienen die Seitenwände 8 des Körpers 2 als Führungen für den Stempelfuß 10.

Ist das Reinigungsmittel 4 vollständig auf die Oberfläche appliziert, so wird der Applikator 1 wieder von der Oberfläche entfernt, indem er durch Ziehen an dem Stempelgriff 11 von dem applizierten, klebrigen Reinigungsmittel 4 abgezogen wird. Die rutschhemmenden Strukturen 14 verhindern dabei ein Abrutschen der Finger.

Figur 2 zeigt eine Ausführungsform des Applikators 1, die sich von der in Figur 1 gezeigten lediglich dadurch unterscheidet, dass die rutschhemmende Struktur 14 als Durchbruch 13 durch den Stempelgriff 11 ausgebildet ist, wie vom Anspruch 1 verlangt. Der Durchbruch 13 verbessert ebenfalls den Halt der Finger auf der Grifffläche 15 beim Abziehen des Applikators 1.

### Bezugszeichenliste

- 1: Applikator
- 2: Körper
- 3: Stempel
- 4: Reinigungsmittel
- 5: erstes Ende
- 6: Austrittsöffnung
- 7: zweites Ende
- 8: Seitenwand
- 9: Abstandhalter
- 10: Stempelfuß
- 11: Stempelgriff
- 12: Noppen
- 13: Durchbruch
- 14: Struktur
- 15: Grifffläche

## Patentansprüche

1. Applikator (1) zum Aufbringen eines gelförmigen Reinigungsmittels (4) auf eine Oberfläche, wobei der Applikator (1) folgendes aufweist:
- einen Körper (2) zur Aufnahme des Reinigungsmittels (4), wobei der Körper (2) an einem ersten Ende (5) zumindest eine Austrittsöffnung (6) für das Reinigungsmittel (4) aufweist;
- einen Stempel (3) zum Herausdrücken des Reinigungsmittels (4) durch die zumindest eine
Austrittsöffnung (6), wobei der Stempel (3) einen Stempelfuß (10) und einen Stempelgriff (11) umfasst, wobei der Stempelfuß (10) von einem dem ersten Ende (5) gegenüberliegenden zweiten Ende (7) des Körpers (2) in den Körper (2) eindrückbar ist, um das Reinigungsmittel (4) herauszudrücken, und wobei der Stempelgriff (11) eine Grifffläche (15) mit mindestens einer rutschhemmenden Struktur (14) aufweist,
wobei die mindestens eine rutschhemmende Struktur (14) als Durchbruch (13) durch den Stempelgriff (11) ausgebildet ist und wobei der Durchbruch (13) kreisrund ausgebildet ist,
wobei der Stempelgriff (11) scheibenförmig ausgebildet ist und wobei der scheibenförmige Stempelgriff (11) in einer Bewegungsrichtung des Stempels ausgerichtet ist, und
wobei der Körper (2) an seinem ersten Ende (5) eine Anzahl von Abstandshaltern (9) zum Aufsetzen auf die mit dem Reinigungsmittel (4) zu versehende Oberfläche aufweist.

## Claims

1. An applicator (1) for applying a gel-like cleaning agent (4) to a surface, wherein the applicator (1) has the following:
- a body (2) for receiving the cleaning agent (4), wherein the body (2) has, at a first end (5), at least one outlet opening (6) for the cleaning agent (4);
- a plunger (3) for pressing the cleaning agent (4) out through the at least one outlet opening (6), wherein the plunger (3) comprises a plunger base (10) and a plunger handle (11), wherein the plunger base (10) can be pressed into the body (2) from a second end (7) of the body (2) opposite the first end (5) in order to press out the cleaning agent (4), and wherein the plunger handle (11) has a handle surface (15) that has at least one anti-slip structure (14),
wherein the at least one anti-slip structure (14) is formed as a hole (13) through the plunger handle (11) and wherein the hole (13) is circular,
wherein the plunger handle (11) is disk-shaped and wherein the disk-shaped plunger handle (11) is directed in a direction of movement of the plunger, and
wherein the body (2) has, at its first end (5), a number of spacers (9) for placing onto the surface to be provided with the cleaning agent (4).

## Revendications

1. Applicateur (1) permettant d'appliquer un agent de nettoyage (4) sous forme de gel sur une surface, l'applicateur (1) présentant les éléments suivants :
- un corps (2) permettant de recevoir l'agent de nettoyage (4), le corps (2) présentant au moins un orifice de sortie (6) pour l'agent de nettoyage (4) au niveau d'une première extrémité (5) ;
- un poinçon (3) permettant de pousser l'agent de nettoyage (4) à travers l'au moins un orifice de sortie (6), le poinçon (3) comprenant un pied de poinçon (10) et une poignée de poinçon (11), le pied de poinçon (10) pouvant être enfoncé dans le corps (2) depuis une seconde extrémité (7) du corps (2) opposée à la première extrémité (5) afin de pousser l'agent de nettoyage (4), et la poignée de poinçon (11) présentant une surface de poignée (15) comportant au moins une structure antidérapante (14),
l'au moins une structure antidérapante (14) étant conçue en tant qu'ouverture (13) à travers la poignée de poinçon (11) et l'ouverture (13) étant circulaire,
la poignée de poinçon (11) étant en forme de disque et la poignée de poinçon (11) en forme de disque étant orientée dans une direction de déplacement du poinçon, et
le corps (2) présentant, au niveau de sa première extrémité (5), un certain nombre d'entretoises (9) permettant la pose sur la surface à pourvoir avec l'agent de nettoyage (4).
